# EUROPÄISCHE PATENTSCHRIFT

(11) **EP 0 782 833 B1**
(45) Veröffentlichungstag und Bekanntmachung des Hinweises auf die Patenterteilung: **01.08.2001**
(21) Anmeldenummer: 97100096.3
(22) Anmeldetag: 06.01.1997
(51) Int. Cl.: A47H 5/032

(54) **Vorhangzug**
Drawing device for a curtain
Dispositif pour tirer un rideau

(30) Priorität: 05.01.1996 DE 19600285
(43) Veröffentlichungstag der Anmeldung: 09.07.1997
(73) Patentinhaber: bautex Adolf Stöver Söhne KG, D-27607 Langen (DE)
(72) Erfinder: Spohr, Horst, 27607 Langen (DE)
(74) Vertreter: Hoormann, Walter, Dr.-Ing.

(56) Entgegenhaltungen:
- EP-A- 0 282 970
- WO-A-86/03955
- DE-U- 8 712 816
- US-A- 4 683 935

## Beschreibung

Die Erfindung betrifft einen sog. Vorhangzug, also eine Antriebsanordnung für einen elektromotorisch betätigbaren Vorhang, nach dem Oberbegriff des Ansprüches 1, wie er aus der US-A-4 683 935 bekannt ist.

Derartige Elektro-Vorhangzüge werden insbesondere in Hotels in größerem Umfange eingesetzt, um den Gästen einen gehobenen Bedienungskomfort zu bieten, wobei sich gezeigt hat, daß die oft relativ schweren Behänge von motorisch betätigbaren Vorhängen im Vergleich zu einer Handbetätigung beim Öffnen und Schließen erheblich geschont werden. Sie finden jedoch auch in öffentlichen und halböffentlichen Gebäuden und insbesondere bei größeren Fenstern auch in privaten Haushaltungen Verwendung.

Ein Nachteil der bekannten Elektro-Vorhangzüge besteht darin, daß sich der Vorhang bei einem Stromausfall von Hand nicht bzw. nur äußerst schwer öffnen und schließen läßt, indem von Hand über den Behang (oder eine mit dem Zugwagen verbundene Betätigungsstange) in Richtung der Laufschiene eine Zugkraft auf den Zugwagen ausgeübt wird, da dieser fest mit einem Trum des Antriebsbandes verbunden ist, und demgemäß zum Verfahren des Zugwagens die Widerstände des Antriebs (einschließlich dessen Getriebe) überwunden werden müßten, was aufgrund der vorhandenen Übersetzungsverhältnisse im allgemeinen nicht möglich ist. Da der Zugwagen bei einem durch Netzausfall stillstehenden Antrieb also praktisch blockiert ist, kommt es bei entsprechenden Versuchen, einen solchen Vorhang von Hand zu öffnen, daher häufig zu Abrissen des Behangs oder sonstigen Beschädigungen. Abgesehen davon ist es auch im übrigen höchst wünschenswert, einen mit einem Elektro-Vorhangzug ausgerüsteten Vorhang bei Stromausfall von Hand öffnen zu können, weil dann zugleich auch die Beleuchtung ausfällt, so daß es insbesondere in der nicht vertrauten Umgebung eines Hotelzimmers zu Panikzuständen kommen kann. Insbesondere bei Ausbruch eines Feuers oder bei sonstigen Gefahrenzuständen kann es erforderlich werden, Menschen ggfs. möglichst ungehindert von außen durch Fenster retten zu können. Aber auch unter weniger kritischen Umständen ist es höchst wünschenswert, einen solchen Vorhang bei Stromausfall von Hand öffnen zu können, weil i.a. nicht nur bei Tageslicht bei geöffnetem Vorhang noch so viel Licht in das betreffende Zimmer fällt, daß eine Orientierung der in dem betreffenden Raum befindlichen Person möglich ist.

Weiterhin kann es auch durchaus wünschenswert sein, einen an sich mittels eines Elektro-Vorhangzuges antreibbaren Vorhang bei Stromausfall ggfs. von Hand schließen zu können, nämlich beispielsweise dann, wenn man sich während des Tages zur Ruhe begeben will.

Bei dem aus der US-A-4 683 935 bekannten Vorhangzug ist das Antriebsband als sog. Kugelkette ausgebildet, wobei der vertikal im Zugwagen angeordnete und geführte Kupplungsbolzen im eingekuppelten Zustand mit seinem der ihn beaufschlagenden Feder abgekehrten freien Endabschnitt formschlüssig zwischen zwei Kugeln der Kugelkette greift, und die so geschaffene Rutschkupplung dann (und nur dann) zu entkuppeln ist, wenn zwischen dem Zugwagen und der Kugelkette eine Kraft (in Längsrichtung der Kugelkette) wirkt, die größer als ein bestimmter (unterer) Grenzwert ist. Wird keine Zugkraft auf die Kugelkette ausgeübt, oder nur eine Zugkraft, die kleiner ist als dieser Grenzwert ist, so befindet sich der Vorhangzug also stets im eingekuppelten Zustand.

Der vorliegenden Erfindung liegt die Aufgabe zugrunde, einen Vorhangzug der eingangs beschriebenen Gattung dahingehend zu verbessern, daß sich der betreffende Vorhang bei Stromausfall auch von Hand mühelos öffnen und ggfs. schließen läßt, indem der Zugwagen durch eine in Richtung der Laufschiene auf ihn ausgeübte, über den Behang von Hand erzeugbare Kraft so lange von dem Antriebsband abzukuppeln (und damit wie die übrigen Laufwagen frei in der Laufschiene verfahrbar) ist, bis das Antriebsband wieder von dem Elektromotor anzutreiben ist, wobei es also außerdem möglich sein soll, den Vorhang wieder motorisch zu betätigen, wenn der Stromausfall beendet ist, ohne daß es hierfür irgendwelcher Installationsmaßnahmen bedarf.

Die Lösung dieser Aufgabe wird erfindungsgemäß durch die kummorichundem merkmall des Anspruches 1 gelöst. Die hierfür esforderhiche Winkelund Federauswahl ist empirisch ohne weiteres möglich.

Eine solche Funktionsweise, bei welcher der Kupplungsbolzen bei normalem motorischen Antrieb in die Rastöffnung eingekuppelt bleibt (und nicht über die Entkupplungsrampe aus der Rastöffnung herausgleitet), während er bei einer über den Behang in Richtung der Laufschiene auf den Zugwagen ausgeübten Handkraft von der Rastöffnung entkuppelt wird (und nicht in der Rastöffnung verbleibt), ist überraschenderweise in relativ weiten Bereichen von Rampen-Schrägungswinkeln und Federsteifigkeiten möglich. Dieses beruht auf der Erkenntnis, daß die beim motorischen Antrieb des Zugwagens über das Antriebsband erforderliche, von der Kupplung zu übertragende Kraft relativ klein ist, da die an den Laufwagen wirksamen Widerstandskräfte insbesondere dann sehr klein sind, wenn die Laufwagen mit Laufrollen versehen sind, während die bei stillstehendem Antrieb am Antriebsband und damit am zweiten Kupplungsteil wirksamen Widerstände schon aufgrund des mit dem Antriebsband in Verbindung stehenden Getriebes relativ groß sind, so daß das die Rastöffnung aufweisende zweite Kupplungsteil praktisch blockiert bzw. arretiert ist, wenn bei stillstehendem Antrieb per Hand eine Kraft auf den Zugwagen ausgeübt wird.

Der (die) zu wählende(n) Rampenwinkel hängt (hängen) u.a. von den Reibungsverhältnissen zwischen Kupplungsbolzen und der mit ihm in Eingriff stehenden Seitenwandung der Rastöffnung ab, da die beim Aufbringen der Handkraft auf den Zugwagen und damit auf den Kupplungsbolzen erzeugte Reibungskraft zwischen Kupplungsbolzen und Seitenwandung der Rastöffnung überwunden werden muß, um dem Kupplungsbolzen ein Herausgleiten aus der Rastöffnung zu ermöglichen. Dieses wäre ersichtlich nicht möglich, wenn sowohl die Umfangsfläche des in die Rastöffnung greifenden Endabschnittes des Kupplungsbolzens als auch die Seitenwandung der Rastöffnung parallel zur Längsachse des Kupplungsbolzens verlaufen, ihr Winkel zur Längsachse des Kupplungsbolzens also Null ist, und ist auch nicht möglich, wenn der Winkel nur wenige Grad beträgt. Andererseits darf aber dieser Rampenwinkel auch nicht zu groß sein, weil dann die Gefahr besteht, daß der Kupplungsbolzen auch dann aus der Rastöffnung gleitet, wenn der Antrieb vom Elektromotor über das Antriebsband erfolgt, da dann die in Richtung der Laufschiene gerichtete von der Kupplung zu übertragende Antriebskraft größer sein kann als die zum Entkuppeln der Kupplung erforderliche Kraft. Es hat sich jedoch gezeigt, daß der Rampenwinkel nicht etwa für jeden Einsatzfall individuell empirisch bestimmt werden muß, sondern daß bei üblichen Verhältnissen ein Rampenwinkel zwischen 30 und 60° geeignet ist, das gewünschte Ergebnis sicherzustellen, nämlich daß der Kupplungsbolzen bei normalem Motorbetrieb in der Rastöffnung verbleibt, während er bei stillstehendem Antrieb aus der Rastöffnung gleitet, wenn der Zugwagen über den Behang in Längsrichtung der Laufschiene mit Handkraft beaufschlagt wird.

Weiterhin ist bevorzugt vorgesehen, daß der Kupplungsbolzen in seinem entkuppelten Zustand mit einem Anschlag am Zugwagen abgestützt ist, welcher seine durch die Feder erzeugte Axialbewegung so begrenzt, daß das freie Ende des Kupplungsbolzens im entkuppelten Zustand mit Abstand zum Antriebsband angeordnet ist, also nicht mit diesem in Eingriff kommen kann, damit der Behang nach dem Entkuppeln frei beweglich ist.

Um ein selbsttätiges Wiedereinkuppeln nach Beendigung eines Stromausfalls zu ermöglichen, wenn das Antriebsband von dem Elektromotor wieder anzutreiben und dabei relativ zu dem Antriebsband abgekuppelten Zugwagen zu verfahren ist, ist bevorzugt vorgesehen, daß das an der Innenseite des Antriebsbandes befestigte, die Rastöffnung aufweisende zweite Kupplungsteil an seiner dem Kupplungsbolzen zugekehrten Innenseite mit wenigstens einer Führungsrampe zum Führen des Kupplungsbolzens versehen ist, die sich in Längsrichtung der Laufschiene vom Rand der Rastöffnung bis zu einem Ende des zweiten Kupplungsteils erstreckt, wobei die Höhe dieser Führungsrampe von der Rastöffnung zum Ende des zweiten Kupplungsteils hin abnimmt und dort so hoch ausgebildet ist, daß der freie Endabschnitt des Kupplungsbolzens auf die Führungsrampe aufläuft, wenn die beiden Kupplungsteile relativ zueinander aufeinander zubewegt werden. Um zu ermöglichen, daß der Kupplungsbolzen dabei von der einen oder anderen Seite der Rastöffnung aus wieder eingekuppelt werden kann, ist das zweite Kupplungsteil bevorzugt mit zwei gegenläufig zur Rastöffnung verlaufenden Führungsrampen versehen.

Das Antriebsband ist bevorzugt in an sich bekannter Weise mit Durchgangsöffnungen versehen, die mit gleichem gegenseitigen Abstand vorgesehen sind, so daß in der Art von Kettenrädern ausgebildete Umlenkscheiben mit ihren Zähnen in diese Durchgangsöffnungen greifen können, wobei das zweite Kupplungsteil, welches bevorzugt als Lasche ausgebildet ist, an seiner dem Antriebsband zugekehrten Außenseite mit Ansätzen versehen ist, welche formschlüssig in die Durchgangsöffnungen des Antriebsbandes greifen, um das zweite Kupplungsteil mit dem Antriebsband zu verbinden. Eine solche Ausgestaltung kann zweckmäßigerweise zugleich dazu benutzt werden, um die einander zugekehrten Endabschnitte des Antriebsbandes miteinander zu verbinden, das Antriebsband also endlos zu machen, wenn das zweite Kupplungsteil im wesentlich mittig zu der Verbindungsstelle des Antriebsbandes angeordnet wird, so daß eine gesonderte Verbindung überflüssig wird.

Weitere bevorzugte Ausgestaltungen der vorliegenden Verbindung sind in den Unteransprüchen beschrieben.

Die Erfindung wird nachstehend an einem Ausführungsbeispiel unter Bezugnahme auf eine Zeichnung weiter erläutert. Es zeigt:
- Fig. 1:: eine vereinfachte perspektivische Darstellung eines erfindungsgemäßen Elektro-Vorhangzuges, die insbesondere die zwischen dem Zugwagen und dem Antriebsband vorgesehene Kupplung zeigt, wobei diverse übrige Teile weggelassen bzw. gebrochen dargestellt sind, um die im entkuppelten Zustand dargestellte Kupplung verdeutlichen zu können;
- Fig. la:: eine Darstellung gemäß Fig. 1, bei welcher ein Abschnitt des Behangs dargestellt ist, und außerdem Befestigungsmittel, mit denen die Laufschiene zu befestigen ist;
- Fig. 2:: eine Darstellung gemäß Fig. 1 in verkleinertem Maßstab, welche die Kupplung während des Einkuppelvorgangs zeigt;
- Fig. 3:: eine Darstellung gemäß Fig. 2, welche die Kupplung in eingekuppeltem Zustand zeigt;
- Fig. 4:: eine schematisierte Schnittdarstellung durch den Zugwagen des Vorhangzuges gemäß den Figuren 1 - 3;
- Fig. 5:: einen Schnitt durch die Darstellung gemäß Fig. 4 in Richtung der Schnittlinie V-V in Fig. 4 gese
- Fig. 6:: einen Schnitt durch die Darstellung gemäß Fig. 4 in Richtung der Schnittlinie VI-VI in Fig. 4 gesehen;
- Fig. 7:: einen Schnitt durch die Darstellung gemäß Fig. 4 in Richtung der Schnittlinie VII-VII in Fig. 4 gesehen;
- Fig. 8:: einen Schnitt durch die Darstellung gemäß Fig. 4 in Richtung der Schnittlinie VIII-VIII in Fig. 4 gesehen;
- Fig. 9:: einen gegenüber den Figuren 1 - 8 vergrößerten, noch weiter vereinfachten Längsschnitt durch die Laufschiene und das Antriebsband im Bereich der Kupplung in deren ausgekuppelten Zustand;
- Fig.10:: eine Darstellung gemäß Fig. 9 in eingekuppelten Zustand; und
- Fig. 11:: eine schematische Teildarstellung der Kupplung.

Fig. 1 zeigt die zur Erläuterung der vorliegenden Erfindung wesentlichen Teile eines im ganzen mit 1 bezeichneten Vorhangzuges, wobei diverse Teile weggelassen bzw. weggebrochen dargestellt sind, um die vorliegende Erfindung besser verdeutlichen zu können. Der Vorhangzug 1 ist wesentlicher Bestandeil eines Vorhangs, dessen Behang 2 in Fig. 1 ebenfalls fortgelassen ist, jedoch in den Figuren la, 2 und 3 im Ausschnitt angedeutet ist. Dabei zeigt Fig. la außerdem Befestigungsmittel 26, mit denen der Vorhangzug 1 z.B. an einem Fenstersturz oder der Decke eines Raums zu befestigen ist.

Der Behang 2 ist an seinem oberen Rand 2' an einer Vielzahl von Laufwagen 3 befestigt, und zwar mit Rasthaken 4, die jeweils in eine Öse 5 (s. Fig. 6) einzurasten sind. Die Laufwagen 3 sind mit Laufrollen 6 versehen, die an einer horizontalen, ortsfesten Laufschiene 7 abgestützt sind (s. Fig. 6). Sie sind längs der Laufschiene 7 frei verfahrbar.

Der im Bereich eines vertikalen Behangrandes 8 angeordnete erste Laufwagen ist als Zugwagen 3' ausgebildet und unterscheidet sich von den übrigen Laufwagen 3 im wesentlichen dadurch, daß er von dem nachstehend beschriebenen Antrieb anzutreiben ist, während die übrigen Laufwagen 3 mit diesem nicht unmittelbar sondern lediglich über den Behang 2 verbunden sind.

Der Antrieb besteht aus einem in Fig. 1 mit strichpunktierten Linien angedeuteten Elektromotor 9, der mit einem Getriebe 10 verbunden ist. Das Getriebe 10 wirkt auf eine in Fig. 1 am rechten Ende der Laufschiene 7 im Getriebegehäuse angeordnete, als Kettenrad ausgebildete Antriebsscheibe mit vertikaler Drehachse, deren Zähne in Ausnehmungen 11 eines in sich geschlossenen, flexiblen Antriebsbandes 12 greifen, welches am anderen Ende der Laufschiene 7 von einer ebenfalls als Kettenrad ausgebildeten Umlenkscheibe mit vertikaler Drehachse umgelenkt wird.

Da der bisher beschriebene Aufbau des Vorhangzuges 1 dem Fachmann bekannt ist, ist auf eine zeichnerische Darstellung der Antriebs- bzw. Umlenkscheiben, des Getriebes etc. verzichtet worden. Insoweit sei lediglich angemerkt, daß die Betriebsweise im normalen Betriebszustand so erfolgt, daß der reversierbare Elektromotor 9 bei Betätigung durch einen nicht dargestellten Schalter in seiner einen Drehrichtung angetrieben wird und das Antriebsband 12 über das Getriebe und die Antriebsscheibe antreibt, so daß dessen beide Trume 12' und 12" sich in entgegengesetzter Richtung in der Laufschiene 7 bewegen, wobei der Zugwagen 3' mit dem Trum 12' des Antriebsbandes 12 verbunden ist (s. Fig. 3), so daß der Behang 2 beispielsweise aus seiner geöffneten Stellung in seine Schließstellung verfahren wird, indem zunächst der mit dem Antriebsband 12 in Verbindung stehende Zugwagen 3' verfahren wird und dabei den ihm nachfolgenden Laufwagen 3 mitnimmt, wenn der Behang 2 zwischen diesem und dem Zugwagen 3' gespannt ist u.s.f.. Das Schließen des Behangs 2 erfolgt durch Betätigen des Elektromotors 9 in umgekehrter Drehrichtung, wobei wiederum allein der mit dem Antriebsband 12 in Verbindung stehende Zugwagen 3' angetrieben wird bis er gegen den ihm benachbarten Laufwagen 3 fährt und diesen mitnimmt u.s.f.. Dabei sei an dieser Stelle nochmals ausdrücklich darauf verwiesen, daß die dem Zugwagen 3' benachbarten weiteren Laufwagen 3 in der Zeichnung fortgelassen sind.

Im Gegensatz zu bekannten gattungsgemäßen Vorhangzügen, bei denen der Zugwagen 3' in Ausnehmungen 11 des Antriebsbandes 12 eingehängt oder auf sonstige Weise ständig fest mit dem Antriebsband 12 verbunden ist, ist bei dem vorliegenden Vorhangzug 1 zwischen dem Zugwagen 3' und dem Antriebsband 12 (genauer gesagt dessen Trum 12') eine aus zwei Kupplungsteilen bzw. -hälften 13 und 14 bestehende Kupplung vorgesehen, die im normalen Betriebszustand eingekuppelt ist (s. Figuren 3,8,10) und so ausgebildet ist, daß sie eingekuppelt bleibt, wenn das Antriebsband 12 vom Elektromotor 9 angetrieben wird, die aber auskuppelbar ist, wenn auf den Zugwagen 3' über den Behang 2 in Richtung der Laufschiene 7 von Hand eine Kraft auf den Zugwagen 3' ausgeübt wird, wobei diese Kupplung 13, 14 in Fig. 1 im entkuppelten Zustand dargestellt ist.

Hierfür weist das am Zugwagen 3' angeordnete erste Kupplungsteil 13 einen in Richtung auf das Trum 12' des Antriebsbandes 12 seitlich über den Zugwagen 3' vorstehenden Kupplungsbolzen 15 auf, der im eingekuppelten, normalen Betriebszustand mit seinem freien Endabschnitt 15' in eine Rastöffnung 16 des an der Innenseite des Antriebsbandes 12 befestigten zweiten Kupplungsteils 14 greift, und zwar wird der Kupplungsbolzen 15 mittels einer ihn konzentrisch umgebenden Druckfeder 17 in die Rastöffnung 16 gedrückt. Der Kupplungsbolzen 15 ist in Richtung seiner Längsachse 19 gegen die Rückstellkraft der Feder 17 beweglich am Zugwagen 3' gelagert.

Wie insbesondere aus den Figuren 9 - 11 ersichtlich ist, verläuft die Umfangsfläche 18 des freien Endabschnittes 15' des Kupplungsbolzens 15 unter einem spitzen Winkel α zur Längsachse 19 des Kupplungsbolzens 15, der bei dem dargestellten Ausführungsbeispiel 40° beträgt. Unter diesem Winkel α verläuft auch die Seitenwandung 16' der Rastöffnung zur Längsachse 19. Sie könnte jedoch auch unter einem anderen Winkel und ggfs. sogar auch parallel zur Längsachse 19 verlaufen, wie dieses in Fig. 11 mit strichpunktierten Linien angedeutet ist.

Wie aus den Figuren 1 und 9 erkennbar ist, liegt der Kupplungsbolzen 15 in seinem entkuppelten Zustand mit einem Anschlag 20 an einer Seitenwandung des Zugwagens 3' an, wobei der Anschlag 20 die Axialbewegung des Kupplungsbolzens unter Beaufschlagung der Feder 17 so begrenzt, daß das freie Ende 15' des Kupplungsbolzens 15 im entkuppelten Zustand mit Abstand zum Trum 12' des Antriebsbandes 12 angeordnet ist, also keine Verbindung zwischen dem Zugwagen 3' und dem Antriebsband 12 besteht. Der Anschlag 20 ist als Flansch ausgebildet, an dessen der Anschlagsseite gegenüberliegender Seite die als Schraubenfeder ausgebildete, vorgespannte Feder 17 abgestützt ist, welche mit ihrem anderen Ende an der gegenüberliegenden Seitenwand des Zugwagens 3' abgestützt ist.

Das an der Innenseite des Trums 12' des Antriebsbandes 12 befestigte zweite Kupplungsteil 14 ist als laschenförmiges Kunststofformteil ausgebildet und weist an seiner dem Kupplungsbolzen 15 zugekehrten Innenseite zwei gegenläufig zur Rastöffnung 16 verlaufende Führungsrampen 21 und 21' zum Führen des Kupplungsbolzens 15 auf, die in Längsrichtung der Laufschiene 7 verlaufen und sich jeweils vom Rand der Rastöffnung 16 aus bis zum Ende des zweiten Kupplungsteils 14 erstrecken, wobei die Höhe der Führungsrampen 21, 21' von Rastöffnung 16 zum jeweiligen Ende des zweiten Kupplungsteils 14 hin abnimmt und dort so hoch ausgebildet ist, daß der freie Endabschnitt 15' des Kupplungsbolzens 15 auf die betreffende Führungsrampe 21 bzw. 21' aufläuft, wenn die beiden Kupplungshälften 13 und 14 relativ aufeinander zubewegt werden, wie dieses weiter unten noch erläutert ist.

Das zweite Kupplungsteil 14 ist an seiner dem Antriebsband 12 zugekehrten Außenseite mit Ansätzen 22 versehen, welche formschlüssig in Durchgangsöffnungen 11 des Antriebsbandes 12 greifen. Da das zweite Kupplungsteil 14 mittig zu den beiden einander zugekehrten Endabschnitten des Antriebsbandes 12 angeordnet ist, kann dieses mittels des zweiten Kupplungsteils 14 endlos gemacht werden, ohne daß es hierfür weiterer Maßnahmen bedarf.

Der Durchmesser D des Kupplungsbolzens beträgt 3 mm. Er greift im eingekuppelten Zustand nur geringfügig in die Rastöffnung 16 ein.

Zum besseren Verständnis des in der Zeichnung dargestellten Ausführungsbeispiels sei noch darauf verwiesen, daß der Zugwagen 3'aus zwei jeweils einem Laufwagen 3 ähnlichen Blöcken besteht, die über einen Bügel 23 fest miteinander verbunden sind. Diese Maßnahme, die sich insbesondere aus Fig. 4 erkennen läßt, ist vorgesehen, um den als Überlaufbügel fungierenden Bügel 23 in einfacher und stabiler Weise befestigen zu können, der von der Laufschiene weg abgekröpft ist, um beim Schließen des Vorhangs einen vertikalen Randabschnitt eines zweiten Behangs überfahren zu können.

Die in Richtung der Schnittlinie V-V gesehene Schnittdarstellung gemäß Fig. 5 läßt das Profil der Laufschiene 7 und dabei erkennen, daß die Trume 12' und 12'' des Antriebsbandes 12 an den Seitenwänden der Laufschiene 7 verlaufen.

Die Schnittdarstellung gemäß Fig. 6 zeigt, daß die Laufwagen 3 zwischen den beiden Trumen 12', 12'' des Antriebsbandes 12 in der Laufschiene 7 geführt sind, wobei der in Fig. 6 erkennbare Laufwagen 3 in Fig. 4 allerdings fortgelassen ist.

Die Schnittdarstellung gemäß Fig. 7 zeigt eine Schnittdarstellung im Bereich des Zugwagens 3, und Fig. 8 eine Schnittdarstellung im Bereich des ersten Kupplungsteils 13 bzw. des Kupplungsbolzens 15.

Im normalen Betriebszustand (s. Figuren 3,8,10) ist der freie Endabschnitt 15' des Kupplungsbolzens 15 in die Rastöffnung 16 des zweiten Kupplungsteils 14 eingerastet, so daß die beiden Kupplungsteile 13,14 eingekuppelt sind. Wird dabei der Elektromotor 9 betätigt, so treibt er den Behang 2 über das Getriebe 10, die Antriebsscheibe, das Trum 12' des Antriebsbandes 12, die Kupplung 13,14 und den Zugwagen 3' entweder in Öffnungs- oder in Schließrichtung an. Dabei erfolgt keine Entkupplung, weil der Kupplungsbolzen 15 mittels einer Kraft F (s. Fig. 11) axial in die Rastöffnung 16 gedrückt wird und die dabei erzeugte Antriebskraft A, die zwischen der Seitenwandung 16' der Rastöffnung 16 und der Umfangsfläche 18 des konischen freien Endabschnittes 15' des Kupplungsbolzens 15 übertragen wird, nicht ausreicht, um den Kupplungsbolzen 15 aus der Rastöffnung 16 herausgleiten zu lassen. Dieses beruht darauf, daß die vom Behang 2 bzw. den Laufwagen 3 erzeugten, bei deren Bewegung zu überwindenden Widerstandskräfte aufgrund der Rollreibung zwischen den Laufwagen 3 und der Laufschiene 7 äußerst gering sind.

Kommt es nun aber zu einem Stromausfall, so daß der Elektromotor 9 nicht betätigt werden kann, und wird auf den Zugwagen 3' und damit den Kupplungsbolzen 15 gegen das dann praktisch blockierte zweite Kupplungsteil 14 in Richtung der Laufschiene 7 eine Handkraft H ausgeübt, indem - in der einen oder anderen Richtung - in Richtung der Laufschiene 7 am Behang gezogen wird, so kommt es hierbei zu einem Andrücken der Umfangsfläche 18 des freien Endabschnittes 15' des Kupplungsbolzens 15 an die Seitenwandung 16' der Rastöffnung 16, wobei der Kupplungsbolzen 15 in Richtung des Pfeiles 24 (s. Fig. 11) aus der Rastöffnung 16 herausgleitet, wenn die in dieser Richtung von der Handkraft H hervorgerufene Kraftkomponente größer ist als die bei dem gegenseitigen Andruck erzeugte, entgegen der Richtung des Pfeiles 24 wirksame Reibungskraft. Da diese nicht nur vom Reibungskoeffizienten und damit von den Materialien und der Oberflächenbeschaffenheit der aneinander anliegenden Flächen 18, 16' des Kupplungsbolzens 15 bzw. des zweiten Kupplungsteils 14 abhängt, sondern auch proportional zu der dabei zwischen diesen beiden Flächen 18, 16' wirkenden Normalkraft ist und diese durch die Federkraft F der Feder 17 mitbestimmt wird, besteht bei der Montage des Vorhangs ersichtlich die Möglichkeit, die Reibungsverhältnisse zwischen Kupplungbolzen 15 und Rastöffnung 16 durch Wahl einer schwächeren oder stärkeren Feder 17 oder Veränderung der Federvorspannung zu beeinflussen. Es hat sich jedoch gezeigt, daß dieses bei normalen Verhältnissen nicht erforderlich ist, da die von einer ohne weiteres erzeugbaren Handkraft H erzielbare Entkupplungskraft bei Rampenwinkeln α um 45° ohne weiteres ausreicht, um die Reibung zu überwinden, und dennoch zu bewirken, daß die Kupplung 13,14 eingekuppelt bleibt, wenn der Antrieb vom Elektromotor 9 über das Antriebsband 12 aus erfolgt. Dieses beruht, wie bereits ausgeführt wurde, u.a. darauf, daß eine von Hand über den Behang 2 auf den Zugwagen 3' in dessen Längsrichtung aufbringbare Kraft vorteilhafterweise erheblich größer ist, als die von den Laufwagen erzeugten bzw. an diesen wirksamen Widerstandskräfte (und zwar selbst in der Endphase des Öffnungs- bzw. Schließvorgangs, wenn sämtliche Laufwagen bewegt werden), und daß die während des normalen Motorbetriebes von der Kupplung 13,14 zu übertragende Kraft diese Widerstandskräfte ja nicht übersteigt, so daß - zweckmäßigerweise durch entsprechende Versuche - auf empirischem Wege eine Ausgestaltung verhältnismäßig einfach aufgefunden werden kann, bei welcher die zum Entkuppeln erforderliche Handkraft zwischen der maximal aufbringbaren Handkraft und den bei derartigen Vorhängen maximal erforderlichen Antriebskraft liegt, so daß der Vorhangzug 1 bzw. seine Kupplung 13,14 für eine Vielzahl von Anwendungsfällen bzw. sogar für sämtliche vorkommenden Einsatzfälle geeignet ist.

Sobald der Kupplungsbolzen 15 aus der Rastöffnung 16 geglitten ist, gelangt sein freies Ende auf die Führungsrampe 21 (s. Fig. 2) oder 21' und gleitet bei einem weiteren Ziehen am Behang 2 unter Beaufschlagung durch die Feder 17 an dieser entlang bis er vom zweiten Kupplungsteil 14 frei ist. Diese Stellung ist in den Figuren 1 und 9 dargestellt. Der Vorhang kann dann mühelos von Hand völlig geöffnet bzw. geschlossen werden, da nunmehr auch der Zugwagen 3' zu einem "normalen" Laufwagen 3 geworden ist, der keine Verbindung zum Antriebsband 12 mehr hat.

Wird nach beendetem Stromausfall der Elektromotor 9 so eingeschaltet, daß sich das am Antriebsband 12 befestigte zweite Kupplungsteil 14 auf den Zugwagen 3' zubewegt, so wird die Kupplung 13,14 selbsttätig wieder eingekuppelt. Läuft dabei nämlich das zweite Kupplungsteil 14 in Richtung des Pfeiles 25 (s. Fig. 9) auf den Zugwagen 3' zu, so läuft die Führungsrampe 21 auf den freien Endabschnitt 15' des Kupplungsbolzens 15 auf und drückt diesen dabei fortschreitend in Richtung seiner Längsachse 19 gegen die Feder 17 in den Zugwagen 3' bis die Rastöffnung 16 erreicht ist und der Kupplungsbolzen 15 in die Rastöffnung 16 einrastet. Entsprechendes geschieht selbsttätig, wenn sich der Zugwagen 3' auf der anderen Seite des zweiten Kupplungsteils 14 befindet und dieses über das Antriebsband 12 in entgegengesetzter Richtung angetrieben wird.

Aufgrund der erfindungsgemäßen Ausgestaltung ist es mithin nunmehr möglich, den Behang eines mit einem Elektro-Vorhangzug versehenen Vorhangs auch bei einem Stromausfall mühelos und ohne Gefahr einer Beschädigung zu öffnen bzw. zu schließen, wobei der Vorhang nach Beendigung des Stromausfalls wiederum in der an sich vorgesehenen Weise über seinen Elektroantrieb betätigt werden kann, da die zunächst noch entkuppelte Kupplung dabei selbsttätig wieder einkuppelt und während des weiteren Betriebes so lange eingekuppelt verbleibt bis bei einem erneuten Stromausfall auf den Zugwagen von Hand eine Kraft ausgeübt wird, die zu einem Entkuppeln der Kupplung 13,14 führt.

## Patentansprüche

1. Vorhangzug (1) für einen elektromotorisch betätigbaren Vorhang, dessen Behang (2) an seinem oberen Rand (2') an Laufwagen (3,3') befestigt ist, die an einer horizontalen, ortsfesten Laufschiene (7) abgestützt und längs der Laufschiene (7) frei verfahrbar sind, wobei ein im Bereich eines vertikalen Behangrandes (8) angeordneter erster Laufwagen (3') als Zugwagen (3') fungiert, der von einem Trum (12') eines in sich geschlossenen, flexiblen Antriebsbandes (12) anzutreiben ist, welches um zwei jeweils an einem Ende der Laufschiene (7) angeordnete, mit dem Antriebsband (12) in Eingriff stehende Umlenkscheiben o.dgl. mit vertikaler Drehachse geführt ist, von denen die eine Umlenkscheibe von einem Elektromotor (9) über ein Getriebe (10) antreibbar ist, wobei die Laufwagen (3,3') zwischen den beiden Trumen (12',12'') des Antriebbandes (12) in der Laufschiene (7) geführt sind, wobei der Zugwagen (3') mit dem Antriebsband (12) über eine im normalen Betriebszustand eingekuppelte Kupplung (13,14) verbunden ist, die durch eine in Richtung der Laufschiene (7) auf den Zugwagen (3') ausgeübte, über den Behang von Hand erzeugbare Kraft zu entkuppeln ist, und die aus ihrem entkuppelten Zustand selbsttätig wieder einkuppelt, wenn das Antriebsband (12) von dem Elektromotor (9) angetrieben wird wobei das am Zugwagen (3') angeordnete erste Kupplungsteil (13) einen Kupplungsbolzen (15) aufweist, der mittels einer Feder (17) in eine Rastöffnung (16) gedrückt wird und in Richtung seiner Längsachse (19) gegen die Rückstellkraft der Feder (17) beweglich am Zugwagen (3') gelagert ist; und wobei der Kupplungsbolzen (15) in der Rastöffnung (16) verbleibt, wenn das Antriebsband (12) vom Elektromotor (9) angetrieben wird, dadurch gekennzeichnet daβ der kupplungsbelzen (15) im normalen Betriebszustand mit einem seitlich über den Zugwagen (3') vorstehenden freien Endubschnitt (15') in eine Rastöffnung (16) des an der Innenseite des Antriebsbandes (12) befestigten zweiten Kupplungsteils (14) greift; und daß die Umfangsfläche (18) des in die Rastöffnung (16) greifenden Endabschnittes (15') des Kupplungsbolzens (15) oder/und die Seitenwandung (16') der Rastöffnung (16) unter Bildung einer Entkupplungsrampe unter einem spitzen Winkel (α) zur Längsachse (19) des Kupplungsbolzens (15) verläuft, wobei der (die) Winkel (α) und die Elastizität der Feder (17) so gewählt sind, daß der Kupplungsbolzen (15) gegen die Rückstellkraft der Feder (17) aus der Rastöffnung (16) gleitet, wenn der Zugwagen (3') in Längsrichtung der Laufschiene (7) mit Handkraft beaufschlagt wird.

2. Vorhangzug nach Anspruch 1, dadurch gekennzeichnet, daß der Winkel (α) zwischen der Umfangsfläche (18) des freien Endabschnittes (15') des Kupplungsbolzens (15) und dessen Längsachse (19) etwa 30 - 60° beträgt.

3. Vorhangzug nach Anspruch 1 oder 2, dadurch gekennzeichnet, daß der Kupplungsbolzen (15) in seinem entkuppelten Zustand mit einem Anschlag (20) am Zugwagen (3') abgestützt ist, welcher seine Axialbewegung so begrenzt, daß das freie Ende des Kupplungsbolzens (15) mit Abstand zum Antriebsband (12) angeordnet ist.

4. Vorhangzug nach einem oder mehreren der Ansprüche 1 - 3, dadurch gekennzeichnet, daß das an der Innenseite des Antriebsbandes (12) befestigte zweite Kupplungsteil (14) an seiner dem Kupplungsbolzen (15) zugekehrten Innenseite mit wenigstens einer Führungsrampe (21,21') zum Führen des Kupplungsbolzens (15) versehen ist, die sich in Längsrichtung der Laufschiene (7) vom Rand der Rastöffnung (16) bis zu einem Ende des zweiten Kupplungsteils (14) erstreckt, wobei die Höhe der Führungsrampe (21,21') von der Rastöffnung (16) zum Ende des zweiten Kupplungsteils (14) hin abnimmt und dort so hoch ausgebildet ist, daß der freie Endabschnitt (15') des Kupplungsbolzens (15) auf die Führungsrampe (21 bzw. 21') aufläuft, wenn die beiden Kupplungsteile (13,14) relativ zueinander aufeinander zubewegt werden.

5. Vorhangzug nach Anspruch 4, dadurch gekennzeichnet, daß das zweite Kupplungsteil (14) mit zwei gegenläufig zur Rastöffnung (16) verlaufenden Führungsrampen (21,21') versehen ist.

6. Vorhangzug nach Anspruch 4 oder 5, dadurch gekennzeichnet, daß das zweite Kupplungsteil (14) als Lasche ausgebildet ist.

7. Vorhangzug nach einem oder mehreren der vorhergehendem Ansprüche, dessen Antriebsband (12) mit Durchgangsöffnungen (11) versehen ist, in welche die in der Art von Kettenrädern ausgebildeten Umlenkscheiben greifen, dadurch gekennzeichnet, daß das zweite Kupplungsteil (14) an seiner dem Antriebsband (12) zugekehrten Außenseite mit Ansätzen (22) versehen ist, welche formschlüssig in Durchgangsöffnungen (11) des Antriebsbandes (12) greifen.

8. Vorhangzug nach Anspruch 7, dadurch gekennzeichnet, daß das zweite Kupplungsteil (14) im wesentlichen mittig zu der Verbindungsstelle des Antriebsbandes (12) angeordnet ist und die einander zugekehrten Endabschnitte des Antriebsbandes (12) miteinander verbindet.

9. Vorhangzug nach Anspruch 3, dadurch gekennzeichnet, daß der Anschlag (20) als Flansch ausgebildet ist, an dessen der Anschlagseite gegenüberliegender Seite die als vorgespannte Schraubenfeder ausgebildete Feder (17) abgestützt ist, welche konzentrisch zum Kupplungsbolzen (15) angeordnet und mit ihrem anderen Ende am Zugwagen (3') abgestützt ist.

10. Vorhangzug nach einem oder mehreren der vorhergehenden Ansprüche, dadurch gekennzeichnet, daß der Kupplungsbolzen (15) einen Durchmesser von etwa 2 mm aufweist.

11. Vorhangzug nach Anspruch 10, dadurch gekennzeichnet, daß der Kupplungsbolzen (15) im eingekuppelten Zustand etwa 1 - 2 mm in die Rastöffnung (16) greift.

## Claims

1. A means (1) for drawing an electrically driven curtain, the hanging part (2) of which is fastened at its upper edge (2') to carriages (3, 3') which abut a horizontal stationary rail (7) and are freely movable along the rail (7), wherein a carriage (3') disposed in the region of a vertical edge (8) of the hanging operates as a tractor (3') driven by a run (12') of an endless flexible driving belt (12) guided around two pulleys or the like having a vertical axis of rotation, disposed at respective ends of the rail (7) and engaging the driving belt (12), one pulley being drivable by an electric motor (9) via a gear mechanism (10), wherein the carriages (3, 3') are guided between the two runs (12', 12") of the driving belt (12) in the rail (7), wherein the carriage (3') is connected to the driving belt (12) via a coupling (13, 14) which is in engagement in normal operation and can be disengaged by a manual force on the hanging exerted on the carriage (3') in the direction of the rail (7), the disengaged coupling automatically re-engaging when the driving belt (12) is driven by the electric motor (9), wherein the first coupling part (13) disposed on the tractor carriage (3') has a coupling pin (15) which is pressed by a spring (17) into a catch opening (16) and is mounted on the tractor carriage (3') so as to be movable in the direction of its longitudinal axis (19) against the restoring force of the spring (17) and wherein the coupling pin (15) remains in the catch opening (16) when the driving belt (12) is driven by the electric motor (9), characterised in that in the normal operating state an end portion (15') of the coupling pin (15) projecting freely sideways over the tractor carriage (3') engages in a catch opening (16) in the second coupling part (14) fastened to the inside of the driving belt (12), and in that the peripheral surface (18) of the end portion (15') of the coupling pin (15) engaging in the catch opening (16) and/or the side wall (16') of the catch opening (16) extends at an acute angle (α) to the longitudinal axis (19) of the coupling pin (15) and forms an uncoupling slope, wherein the angle or angles (α) and the elasticity of the spring (17) are so chosen that the coupling pin (15) slides out of the catch opening (16) against the restoring force of the spring (17) when the tractor carriage (3') is moved by hand in the longitudinal direction of the rail (7).

2. A curtain-drawing means according to claim 1, characterised in that the angle (α) between the peripheral surface (18) of the free end portion (15') of the coupling pin (15) and its longitudinal axis (19) is about 30 - 60°.

3. A curtain-drawing means according to claim 1 or 2, characterised in that the coupling pin (15) when disengaged abuts a stop (20) on the tractor carriage (3') which limits its axial motion so that the free end of the coupling pin (15) is disposed at a distance from the driving belt (12).

4. A curtain-drawing means according to one or more of claims 1 to 3, characterised in that the second coupling part (14) fastened to the inside of the driving belt (12), on its inside facing the coupling pin (15), is provided with at least one guide slope (21, 21') for guiding the coupling pin (15), the slope extending in the longitudinal direction of the rail (7) from the edge of the catch opening (16) to one end of the second coupling part (14), wherein the height of the guide slope (21, 21') decreases from the catch opening (16) to the end of the second coupling part (14) where the height is such that the free end portion (15') of the coupling pin (15) runs on to the guide slope (21 or 21') when the two coupling parts (13, 14) are moved relative to one another and towards one another.

5. A curtain-drawing means according to claim 4, characterised in that the second coupling part (14) has two guide slopes (21, 21') extending in opposite directions towards the catch opening (16).

6. A curtain-drawing means according to claim 4 or 5, characterised in that the second coupling part (14) is in the form of a plate.

7. A curtain-drawing means according to one or more of the preceding claims comprising a driving belt (12) formed with passage openings (11) for engagement of guide pulleys after the style of chain wheels, characterised in that the second coupling part (14), at its outer side facing the driving belt (12), has extensions (22) which positively engage in passage openings (11) in the driving belt (12).

8. A curtain-drawing means according to claim 7, characterised in that the second coupling part (14) is disposed substantially centrally relative to the place where the driving belt (12) is connected, and joins the facing end portions of the driving belt (12).

9. A curtain-drawing means according to claim 3, characterised in that the stop (20) is in the form of a flange and the spring (17), in the form of a prestressed coil spring, abuts the side of the flange opposite the stop side, the spring being disposed concentrically with the coupling pin (15) and its other end abutting the tractor carriage (3').

10. A curtain-drawing means according to one or more of the preceding claims, characterised in that the coupling pin (15) has a diameter of about 2 mm.

11. A curtain-drawing means according to claim 10, characterised in that the coupling pin (15) in the coupled state extends about 1 - 2 mm into the catch opening (16).

## Revendications

1. Mécanisme de traction de rideau (1) pour rideau susceptible d'être actionné par moteur électrique, dont la tenture (2) est fixée au niveau de sa bordure supérieure (2') sur des chariots (3, 3') qui s'appuient sur un rail (7) de déplacement horizontal stationnaire, et sont librement mobiles le long du rail (7), dans lequel un premier chariot (3') agencé dans la région d'une bordure verticale (8) de la tenture fait office de chariot de traction (3') qui doit être entraîné par un brin (12') d'un ruban d'entraînement flexible (12) fermé sur lui-même et qui est passé autour de deux poulies de renvoi ou similaires à axe de rotation vertical, agencées à une extrémité du rail (7) et en engagement avec le ruban d'entraînement (12), l'une des poulies étant entraînée par un moteur électrique (9) via une transmission (10), et les chariots entre les deux brins (12', 12") du ruban d'entraînement (12) étant guidés dans le rail (7), le chariot d'entraînement (3') étant relié au ruban d'entraînement (12) par l'intermédiaire d'un accouplement (13, 14), accouplé dans la situation de fonctionnement normal et susceptible d'être découplé par une force exercée sur le chariot de traction (3') en direction du rail (7) et susceptible d'être produite à la main via la denture, et qui s'accouple de nouveau automatiquement depuis la situation découplée lorsque le ruban d'entraînement (12) est entraîné par le moteur électrique (9) ; la première partie d'accouplement (13) agencée sur le chariot de traction (3') comprend un pion d'accouplement (15) qui est repoussé au moyen d'un ressort (17) dans une ouverture d'enclenchement (16) et qui est monté sur le chariot de traction (3') avec faculté de déplacement en direction de son axe longitudinal (19) à l'encontre de la force de rappel du ressort (17), et le pion d'accouplement (15) demeure dans l'ouverture d'enclenchement (16) lorsque le ruban d'entraînement (12) est entraîné par le moteur électrique (9),
caractérisé en ce que le pion d'accouplement (15) s'engage dans la situation de fonctionnement normal par un tronçon terminal libre (15') en dépassement latéral au-delà du chariot de traction (3') dans une ouverture d'enclenchement (16) de la deuxième partie d'accouplement (14) fixée sur la face intérieure du ruban d'entraînement (12), et en ce que la surface périphérique (18) du tronçon terminal (15'), qui s'engage dans l'ouverture d'enclenchement (16), du pion d'accouplement (15) et/ou la paroi latérale (16') de l'ouverture d'enclenchement (16) s'étend(ent) sous un angle aigu (□) par rapport à l'axe longitudinal (19) du pion d'accouplement (15) en formant une rampe de découplage, et l'angle (les angles) (□) et l'élasticité du ressort (17) sont ainsi choisis que le pion d'accouplement (15) coulisse hors de l'ouverture d'enclenchement (16) à l'encontre de la force de rappel du ressort (17) lorsque le chariot de traction (3') est soumis à une force manuelle dans la direction longitudinale du rail (7).

2. Mécanisme de traction de rideau selon la revendication 1, caractérisé en ce que l'angle (□) entre la surface périphérique (18) du tronçon terminal libre (15') du pion d'accouplement (15) et son axe longitudinal (19) s'élève approximativement de 30 à 60°.

3. Mécanisme de traction de rideau selon l'une ou l'autre des revendications 1 et 2, caractérisé en ce que le pion d'accouplement est soutenu dans sa situation découplé au moyen d'une butée (20) sur le chariot de traction (3') qui limite son déplacement axial de telle façon que l'extrémité libre du pion d'accouplement (15) est disposée à distance du ruban d'entraînement (12).

4. Mécanisme de traction de rideau selon l'une ou plusieurs des revendications 1 à 3, caractérisé en ce que la deuxième partie d'accouplement (14) fixée sur la face intérieure du ruban d'entraînement (12) est pourvue sur son côté intérieur tourné vers le pion d'accouplement (15) d'une rampe de guidage (21, 21') afin de guider le pion d'accouplement (15), ladite rampe s'étendant en direction longitudinale du rail (7) depuis le bord de l'ouverture d'enclenchement (16) jusqu'à une extrémité de la deuxième partie d'accouplement (14), la hauteur de la rampe de guidage (21, 21') diminuant depuis l'ouverture d'enclenchement (16) vers l'extrémité de la deuxième partie d'accouplement (14), et étant réalisée à cet emplacement avec une hauteur telle que le tronçon terminal libre (15') du pion d'accouplement (15) monte sur la rampe de guidage (21 ; 21') lorsque les deux parties d'accouplement (13, 14) sont déplacées en rapprochement l'une par rapport à l'autre.

5. Mécanisme de traction de rideau selon la revendication 4, caractérisé en ce que la deuxième partie d'accouplement (4) est pourvue de deux rampes de guidage (21, 21') qui s'étendent en sens contraires vers l'ouverture d'enclenchement (16).

6. Mécanisme de traction de rideau selon l'une ou l'autre des revendications 4 et 5, caractérisé en ce que la deuxième partie d'accouplement (14) est réalisée sous la forme d'une patte.

7. Mécanisme de traction de rideau selon l'une ou plusieurs des revendications précédentes, dont le ruban d'entraînement est pourvu d'ouvertures traversantes (11), dans lesquelles s'engagent les poulies de renvoi réalisées à la manière de roues dentées, caractérisé en ce que la deuxième partie d'accouplement (14) est pourvue sur sa face extérieure tournée vers le ruban d'entraînement (12) de talons (22) qui s'engagent par coopération de formes dans les ouvertures traversantes (11) du ruban d'entraînement (12).

8. Mécanisme de traction de rideau selon la revendication 7, caractérisé en ce que la deuxième partie d'accouplement (14) est agencée sensiblement au milieu vers l'emplacement de liaison du ruban d'entraînement (12), et en ce qu'elle relie l'un à l'autre les tronçons terminaux tournés l'un vers l'autre du ruban d'entraînement (12).

9. Mécanisme de traction de rideau selon la revendication 3, caractérisé en ce que la butée (20) est réalisée sous la forme d'une bride, le ressort (17), réalisé à la manière d'un ressort hélicoïdal précontraint, étant appuyé sur le côté de la bride opposée au côté faisant office de butée, ledit ressort étant agencé concentriquement au pion d'accouplement (15) et soutenu par son autre extrémité contre le chariot de traction (3').

10. Mécanisme de traction de rideau selon l'une ou plusieurs des revendications précédentes, caractérisé en ce que le pion d'accouplement (15) a un diamètre d'environ 2 mm.

11. Mécanisme de traction de rideau selon la revendication 10, caractérisé en ce que le pion d'accouplement (15) s'engage sur environ 1 à 2 mm dans l'ouverture d'enclenchement (16) dans la situation accouplée.
